# EUROPÄISCHE PATENTSCHRIFT

(11) **EP 0 403 773 B1**
(45) Veröffentlichungstag und Bekanntmachung des Hinweises auf die Patenterteilung: **05.03.1997**
(21) Anmeldenummer: 90108399.8
(22) Anmeldetag: 04.05.1990
(51) Int. Cl.: G09F 3/02

(54) **Etikett**
Label
Etiquette

(30) Priorität: 22.06.1989 DE 3920496
(43) Veröffentlichungstag der Anmeldung: 27.12.1990
(73) Patentinhaber: Fritz Steffen Patente und Patentverwertungen GmbH & Co. KG, 32108 Bad Salzuflen (DE)
(72) Erfinder: Steffen, Fritz, 32108 Bad Salzuflen (DE)
(74) Vertreter: Weber, Dieter, Dr.

(56) Entgegenhaltungen:
- EP-A- 0 043 179
- EP-A- 0 087 987
- EP-A- 0 090 882
- EP-A- 0 180 365
- DE-U- 8 910 295
- US-A- 1 864 526
- US-A- 2 127 081
- US-A- 4 621 442

## Beschreibung

Die Erfindung betrifft ein Etikett zum Aufkleben oder Aufsiegeln auf einem Gegenstand, wie beispielsweise auf Behältnissen irgendwelcher Art, wie Dosen, Gläsern, Flaschen, Kartonpackungen oder dergleichen, oder auf anderen Gegenständen, wie Büchern, Heften oder dergleichen.

Bekanntermaßen dienen solche Etiketten zur Beschriftung von Behältnissen beliebiger Form und Beschaffenheit, um über den Inhalt dieser Behältnisse zu informieren. Beispielsweise zeigen solche Etiketten den Handelsnamen oder die Gattungsbezeichnung oder den Namen des Herstellers oder Abfüllers der in dem Behältnis enthaltenen Ware. Auch können solche Eitketten ein Rezept oder Anwendungsempfehlungen oder genauere Informationen über die Zusammensetzung des Produktes tragen. Bekanntermaßen werden solche Etiketten beispielsweise durch druckaktivierbare oder hitzeaktivierbare Kleber auf den Gegenstand aufgeklebt. Im Falle von Kunststoffgegenständen oder kunststoffbeschichteten Gegenständen können die Etiketten auf aufgesiegelt werden.

In bestimmten Fällen kann es erwünscht sein, zusätzlich zu der Etikettenoberfläche weitere bedruckte Fläche zu haben, ohne zusätzliche Etiketten auf den Gegenstand aufkleben zu müssen, da solche zusätzlichen Etiketten das Aussehen des Gegenstandes beeinträchtigen würden. Solche zusätzliche bedruckbare Fläche kann beispielsweise dazu dienen, zusätzliche Informationen über das Produkt zu geben oder mehrere verschiedene Rezepte zur Anwendung des Produktes zu geben oder eine abtrennbare Rabattmarke oder ein ebensolches Los oder Sammelbilder darauf wiederzugeben. Insbesondere bei Sammelbildern oder Losen oder ähnlichem ist es erwünscht, diese für den Käufer verdeckt zu halten, bis er die Waren gekauft hat und die Verdeckung selbst beseitigen kann.

Die Erfindung betrifft somit ein Etikett zum Aufkleben oder Aufsiegeln auf einem Gegenstand, das zusätzlich zu der Etikettenoberfläche weitere bedruckbare Flächen besitzt, die für den Verbraucher leicht zugänglich und gegebenenfalls abtrennbar sind. Insbesondere ist die zusätzliche bedruckbare Fläche vor dem Zugänglichmachen oder Abtrennen verborgen, um ein Überraschungsmoment auszulösen.

Das erfindungsgemäße Etikett zum Aufkleben oder Aufsiegeln auf einem Gegenstand ist dadurch gekennzeichnet, daß es aus wenigstens drei durch Faltlinien in Reihe miteinander verbundenen Feldern besteht, wobei das dritte Feld in der Reihe planparallel auf das zweite Feld umgefaltet und in der Richtung senkrecht zu den Faltlinien ½ bis 1 mm schmaler als das zweite Feld ist und das erste Feld in der Reihe planparallel auf das dritte Feld umgefaltet und auf ihm, im wesentlichen vollflächig, aufgeklebt oder aufgesiegelt ist.

Aus der EP-A-0 090 882 und der EP-A-0 043 179 sind gefaltete Haftetiketten bekannt, welche nur mit einem Klebestreifen verschlossen sind. Die bekannten Etiketten sind nicht für Naßetikettierverfahren geeignet.

Die in Reihe aneinandergrenzenden Felder werden erfindungsgemäß im wesentlichen gleiche Form mit Ausnahme der geringen Verkürzung wenigstens des dritten Feldes gegenüber dem zweiten Feld in Richtung senkrecht zu den Faltlinien haben. Die Erfindung schließt aber nicht aus, daß die Felder auch unterschiedliche Form besitzen können. Beispielsweise kann das nach dem Aufkleben auf dem Gegenstand außenliegende Feld in Richtung der Faltlinien länger als die darunterliegenden Felder sein, oder umgekehrt können die darunterliegenden Feld länger als das Deckfeld sein und somit als Lasche über letzeres hinausragen. Die Formgebung der Felder kann beliebig sein, wobei die Faltlinien gerade Linien sind, um das Falzen zu erleichtern. Beispiele von Etikettenformen sind rechteckige oder am oberen und/oder unteren Ende abgerundete oder spitz zulaufende oder mehreckige Felder.

Durch die erfindungsgemäße Faltung und Ausbildung der Felder hat das Etikett die Form eines Wickelfalzes oder geschichteten Päckchens, das an seinen beiden Seiten entlang den Faltlinien des zweiten Feldes geschlossen ist. Wenn das Etikett in dieser Form auf einen Gegenstand aufgeklebt wird, wie beispielsweise mit dem ersten Feld in der Reihe, das seinerseits auf dem dritten Feld in der Reihe befestigt ist, so liegt in diesem Zustand, wie bei üblichen Etiketten, einie einzige bedruckte Fläche vor. Durch Aufschneiden entlang wenigstens einer der Faltlinien klappt das Etikett jedoch auf und gibt weitere bedruckte Flächen frei.

Da die einzelnen Felder, die gegebenenfalls als Rabattmarken, Sammelbild, Los oder Rezeptvorschlag abgetrennt werden sollen, im ursprünglichen Zustand alle aneinanderhängen, besteht auch nicht die Gefahr, daß während des Transportes oder vor dem Verkauf des Gegenstandaes an den Endverbraucher sich eines der Felder ablöst oder herausfällt oder unbefugt entnommen wird.

Da weiterhin das zwischen dem ersten und zweiten Feld in der Reihe eingefaltete dritte Feld in Richtung senkrecht zu den Faltlinien schmaler als das zweite Feld ist, gibt es durch das Falzen keine Stauchungen, so daß die Felder alle wirklich planparallel aufeinanderliegen können.

Im allgemeinen werden die erfindungsgemäßen Etiketten mit der Außenseite des ersten Feldes auf dem Gegenstand aufgeklebt, während dieses erste Feld mit seiner Innenseite auf dem dritten Feld befestigt ist. Diese Befestigung erfolgt in üblicher Weise durch Verklebung oder Aufsiegeln, wobei diese Befestigung ganzflächig erfolgt. Da nach dem Aufkleben auf den Gegenstand das erste Feld in der Reihe verborgen bleibt, auch wenn das Etikett in sachgemäßer Weise aufgeschnitten wird, kann das erste Feld unbedenklich kleiner als das zweite Feld ausgebildet werden, ohne den optischen Eindruck zu beeinträchtigen. Dies kann aus fertigungstechnischen oder anderen Gründen erwünscht sein. Selbstverständlich, wenn auch nicht bevorzugt, kann das Etikett auch mit der Außenseite des zweiten Feldes auf dem Gegenstand aufgeklebt oder aufgesiegelt werden.

Wenn das erfindungsgemäße Etikett nur aus drei Feldern besteht, stehen zusätzlich zu der im verschlossenen Zustand außenliegenden Seite des Deckfeldes nach dem Öffnen nur zwei weitere bedruckbare Feldflächen zur Verfügung. Dies kann beispielsweise ausreichen, wenn eines der Felder, das entlang den beiden Faltlinien des zweiten Feldes abgetrennt werden kann, als Los, Rabattmarke oder Sammelbild dient.

In vielen Fällen ist es aber erwünscht, größere bedruckbare Flächen in dem Etikett verborgen zu haben, wie beispielsweise um mehrere Sammelbilder oder eine Reihe von Anwendungsrezepturen abzudrucken. In diesem Fall schließt sich vorzugsweise an das dritte Feld in der Reihe jeweils über eine Faltlinie wenigstens ein weiteres Feld an, das ebenso wie das erste Feld in der Reihe in Richtung senkrecht zu den Faltlinien schmaler als das zweite Feld ist und planparallel zwischen das zweite und dritte Feld eingefaltet ist. Wenn hier im Zusammenhang mit verschiedenen Feldern davon die Rede ist, daß sie schmaler als das zweite Feld sein sollen, so ist hiermit jeder beliebige Breitenunterschied in Richtung senkrecht zu den Faltlinien gemeint. Erfindungsgemäß reicht aber ein Breitenunterschied von ½ bis 1 mm aus, um einen Materialstau beim Falzen zu vermeiden.

Bei vielen Ausführungsformen bevorzugt schließen sich an das dritte Feld in der Reihe jeweils über Faltlinien untereinander verbunden mehrere zusätzliche Felder an, wobei die Anzahl dieser Felder nur durch praktische Anwendung beschränkt ist. Diese sich an das dritte Feld anschließenden Felder können untereinander in Form eines Leporellofalzes oder eines Wickelfalzes oder mit einer Kombinationsform beider Falzarten aufeinandergefaltet sein. Das von ihnen gebildete mehrlagige Päckchen wird in jedem Fall zwischen dem dritten und zweiten Feld eingeschoben, um vor dem Öffnen des Etiketts entlang den Faltlinien des zweiten Feldes eine geschlossene Linie zu haben, so daß ein Herausfallen der übrigen Felder vermieden wird.

Um die zusätzliche bedruckbare Fläche im Inneren des Etiketts zugänglich zu machen, braucht der Verwender lediglich mit einem Messer oder Brieföffner oder dergleichen eine der Faltlinien des zweiten Feldes aufzuschneiden, so daß das Etikett aufklappbar ist und die übrigen Felder herausfallen oder herausgefaltet werden können. Danach können diese Felder als Ganzes oder einzeln durch Reißen oder Schneiden entlang den Faltlinien abgetrennt werden. Um das Öffnen des Etiketts und das Abtrennen der Felder zu erleichtern, ist es bevorzugt, daß die Faltlinien aus Perforationslinien bestehen. Das Öffnen kann durch Druck gegen die eine perforierte Faltlinie des zweiten Feldes, etwa mit Hilfe eines Brieföffners oder Messerrückens, erfolgen. Das Abtrennen kann durch einfaches Abreißen entlang den Perforationslinien geschehen.

Es ist selbstverständlich, daß länglich geformte Felder sowohl entlang ihren langen als auch entlang ihren kurzen Seiten über Faltlinien miteinander verbunden sein können.

Durch die Zeichnung wird die Erfindung weiter erläutert. In dieser bedeuten
- Fig. 1: eine Draufsicht auf einen Zuschnitt eines erfindungsgemäßen Etiketts vor dem Falzen und Verkleben und
- Fig. 2: eine perspektivische Darstellung eines gefalzten und verklebten Etiketts nach der Erfindung in einer anderen Ausführungsform.

Der in Fig. 1 abgebildete Zuschnitt besitzt neun Felder, die mit den Buchstaben des Alphabets von a bis i bezeichnet sind. Zwingend sind erfindungsgemäß die Felder a bis c. Die Einzelfelder sind mit dem Bezugszeichen 1, die perforierten Faltlinien zwischen jeweils zwei Feldern mit dem Bezugszeichen 2 versehen.

Beim Falzen des Zuschnitts werden die Felder d bis i leporelloartig und/oder als Wickelfalz planparallel übereinandergefaltet. Das so gebildete Päckchen wird dann auf das Feld c und mit diesem auf das Feld b gefaltet, worauf dann das Feld a auf die Hinterseite des obenliegenden Feldes c umgefaltet und auf diesem vollflächig verklebt wird.

In der in Fig. 2 dargestellten Ausführungsform besitzt der Übersichtlichkeit halber das Etikett nur drei Felder a, b und c, wobei die Schichtdicken der Felder zur Verdeutlichung übertrieben dargestellt sind.

Aus Fig. 2 ist ersichtlich, daß die Felder a und schmaler als das Feld b sind. DAs Feld c wird zunächst planparallel auf das Feld b umgefaltet, worauf das Feld a auf das Feld c gefaltet und vollflächig mit ihm verklebt wurde. Die Kleberschicht ist mit 3 bezeichnet.

Fig. 2 zeigt deutlich, daß das Etikett mit seinen beiden Längsseiten verschlossen ist und sich erst beim Aufschneiden oder Aufreißen einer der Faltlinien 2 öffnen läßt. Wenn ein Etikett mit mehr als drei Feldern hergestellt wird, sieht dieses ähnlich wie jenes in Fig. 2 aus, wobei die übrigen Felder als Leporello- und/oder Wickelfalz zwischen den Feldern b und c liegen.

## Patentansprüche

1. Etikett zum Aufkleben oder Aufsiegeln auf einem Gegenstand, das nur aus wenigstens drei (a, b, c) durch Faltlinien (2) in Reihe miteinander verbundenen Feldern (1) besteht, wobei das dritte Feld (c) in der Reihe planparallel auf das zweite Feld (b) umgefaltet und in der Richtung senkrecht zu den Faltlinien (2) ½ bis 1 mm schmaler als das zweite Feld (b) ist und das erste Feld (a) in der Reihe planparallel auf das dritte Feld (c) umgefaltet und auf ihm im wesentlichen vollflächig aufgeklebt oder aufgesiegelt ist.

2. Etikett nach Anspruch 1, **dadurch gekennzeichnet**, daß das erste Feld (a) in Richtung senkrecht zu den Faltlinien (2) schmaler als das zweite Feld (b) ist.

3. Etikett nach einem der Ansprüche 1 oder 2, **dadurch gekennzeichnet**, daß sich an das dritte Feld (c) in der Reihe jeweils über eine Faltlinie wenigstens ein weiteres Feld (d bis i) anschließt, das in Richtung senkrecht zu den Faltlinien (2) schmaler als das zweite Feld (b) ist und planparallel zwischen das zweite (b) und dritte (c) Feld eingefaltet ist.

4. Etikett nach Anspruch 3, **dadurch gekennzeichnet**, daß es mehrere sich an das dritte Feld (c) in Reihe anschließende, jeweils über Faltlinien (2) untereinander verbundene Felder (d bis i) aufweist, die in Form eines Leporellofalzes und/oder Wickelfalzes aufeinandergefaltet sind und zwischen dem zweiten (b) und dem dritten (c) Feld liegen.

5. Etikett nach einem der Ansprüche 1 bis 4, **dadurch gekennzeichnet**, daß die Faltlinien Perforationslinien sind.

## Claims

1. Label for sticking or sealing onto an object, which is composed only of at least three sections (a, b, c) joined together in a row by fold lines (2), wherein the third section (c) in the row is folded over the second section (b) in a plane-parallel manner, and is ½ to 1 mm narrower in the direction perpendicular to the fold lines (2) than the second section (b), and the first section (a) in the row is folded over the third section (c) in a plane-parallel manner and substantially the whole surface thereof is stuck or sealed to said third section.

2. Label according to claim 1, characterised in that the first section (a) is narrower in the direction perpendicular to the fold lines (2) than the second field (b).

3. Label according to one of claims 1 or 2, characterised in that at least one additional section (d to i) is attached to the third section (c) in the row, in each case by means of a fold line, which is narrower in the direction perpendicular to the fold lines (2) than the second section (b) and is folded in between the second section (b) and third section (c) in a plane-parallel manner.

4. Label according to claim 3, characterised in that it is provided with a plurality of sections (d to i) attached to the third section (c) in the row, in each case by means of a fold line, which are folded on top of one another in the form of a fan-fold and/or a spiral fold and lie between the second section (b) and the third section (c).

5. Label according to one of claims 1 to 4, characterised in that the fold lines are perforated lines.

## Revendications

1. Etiquette destinée à être appliquée par collage ou soudage sur un objet, étiquette qui est uniquement constituée de trois (a, b, c) pans (1) au moins, reliés l'un à l'autre en série par des lignes de pliage (2), le troisième pan (c) dans la série étant replié sur le deuxième pan (b) en étant parallèle à son plan et étant plus étroit, de 1/2 à 1 mm, que le deuxième pan (b) dans la direction perpendiculaire aux lignes de pliage (2), et le premier pan (a) dans la série étant replié sur le troisième pan (c) en étant parallèle à son plan et étant appliqué par collage ou soudage sur ce dernier, sur sensiblement sa surface entière.

2. Etiquette selon la revendication 1, caractérisée en ce que le premier pan (a) est plus étroit que le deuxième pan (b) dans une direction perpendiculaire aux lignes de pliage (2).

3. Etiquette selon l'une des revendications 1 ou 2, caractérisée en ce qu'au troisième pan (c) dans la série, se raccorde, par l'intermédiaire d'une ligne de pliage respective, au moins un pan supplémentaire (d à i) qui est plus étroit que le deuxième pan (b) dans une direction perpendiculaire aux lignes de pliage (2) et qui est inséré par pliage entre le deuxième (b) et le troisième (c) pan, en étant parallèle à leur plan.

4. Etiquette selon la revendication 3, caractérisée en ce qu'elle comporte plusieurs pans (d à i) reliés entre eux par l'intermédiaire de lignes de pliage respectives (2) et se raccordant au troisième pan (c) dans la série, ces pans étant repliés les uns sur les autres sous forme d'un pliage en accordéon et/ou d'un pliage en bobine et étant placés entre le deuxième (b) et le troisième (c) pan.

5. Etiquette selon l'une des revendications 1 à 4, caractérisée en ce que les lignes de pliage sont des lignes de perforations.
